# FASCICULE DE BREVET EUROPEEN

(11) **EP 2 503 914 B1**
(45) Date de publication et mention de la délivrance du brevet: **16.04.2014**
(21) Numéro de dépôt: 10776674.3
(22) Date de dépôt: 09.11.2010
(51) Int. Cl.: A44C 17/02, A44C 17/04

(54) **PIÈCE DE DÉCORATION SERTI INVISIBLE**
SCHMUCKARTIKEL MIT UNSICHTBARER FASSUNG
DECORATIVE ARTICLE WITH INVISIBLE SETTING

(30) Priorité: 25.11.2009 EP 09176994; 25.06.2010 CH 10452010
(43) Date de publication de la demande: 03.10.2012
(73) Titulaire: Dress Your Body AG, 2036 Cormondrèche (CH)
(72) Inventeur: GROSSENBACHER, Pascal, CH-2000 Neuchâtel (CH); MEIER, Julien, CH-2000 Neuchâtel (CH); CAILLAUD, Michel, F-25130 Villers-le-Lac (FR); LAUPER, Stéphane, CH-2016 Cortaillod (CH); EMCH, Arlette-Elsa, CH-2520 La Neuveville (CH)
(74) Mandataire: Couillard, Yann Luc Raymond
(86) Numéro de dépôt international: PCT/EP2010/067135
(87) Numéro de publication internationale: WO 2011/064092

(56) Documents cités:
- WO-A2-00/57743
- GB-A- 798 080
- US-A- 6 112 552
- US-A1- 2004 172 969
- US-A1- 2008 066 310

## Description

### Domaine de l'invention

L'invention se rapporte à une pièce de décoration serti invisible et, plus précisément, une pièce de décoration notamment pour un article de joaillerie ou de bijouterie formant un pavé de pierres apte à décorer une surface.

### Arrière plan de l'invention

Il est connu de sertir des pierres précieuses, semi-précieuses ou synthétiques à l'aide de griffes, de grains ou de rails. Il existe également des sertis du type invisible qui solidarisent les pierres par leur culasse ou par leur couronne. Dans l'état actuel des techniques de serti invisible, il existe de nombreuses méthodes (par fraisage, coulée, clipsage, vissage, etc.) qui selon des systèmes bien définis présentent de multiples inconvénients : les natures, géométries et dimensions des pierres sont souvent limitées, les hauteurs, les profondeurs et les angles des gorges sont souvent contraignantes, les rayures, égrisures et fissures de pierres lors des opérations existent, voire même les réparations lors d'un changement de pierre occasionnent des égrisures sur les pierres annexes, etc.. Aussi, la majorité de ces méthodes demandent, durant l'opération de sertissage, l'intervention manuelle d'un sertisseur. Même si ce dernier est hautement qualifié, le risque de perte, de rayure, de fissuration ou d'égrisure des pierres est permanent.

Le document US 6 112 552 A divulgue une pièce de décoration comportant plusieurs pierres et un dispositif de fixation des pierres l'une par rapport à l'autre dans laquelle le dispositif de fixation comporte une base unique permettant d'attacher toutes les pierres les unes par rapport aux autres et les feuilletis de pierres sont montés bord à bord les uns par rapport aux autres afin que la base unique soit masquée.

### Résumé de l'invention

Le but de la présente invention est de pallier tout ou partie les inconvénients cités précédemment en proposant un procédé de fabrication industriel permettant d'obtenir un montage homogène des pierres, une diversité de forme, une précision améliorée et une fixation de meilleure qualité à moindre coût.

A cet effet, l'invention se rapporte à une pièce de décoration comportant plusieurs pierres et un dispositif de fixation des pierres l'une par rapport à l'autre dans laquelle le dispositif de fixation comporte une base unique électrodéposée de forme correspondante à une partie desdites pierres permettant d'attacher sans contrainte toutes les pierres les unes par rapport aux autres, en ce que la base unique comporte au moins une couche électriquement conductrice déposée sur les pierres, et en ce que les feuilletis de pierres sont montés bord à bord les uns par rapport aux autres afin que ladite base unique soit masquée.

Avantageusement selon l'invention, la base est formée en fonction des dispersions des pierres dues aux tailles ce qui permet d'éviter d'engendrer des contraintes internes dans les pierres. La base, du fait qu'elle est électrodéposée, s'adapte directement aux formes des pierres.

Conformément à d'autres caractéristiques avantageuses de l'invention :
- le dispositif de fixation attache les pierres les unes par rapport aux autres par leur culasse ou par leur couronne ;
- la base unique recouvre ou non la totalité des culasses ou des couronnes desdites pierres ;
- le dispositif de fixation comporte au moins une gorge réalisée dans au moins une des pierres au niveau de leur culasse ou de leur couronne afin que la base unique, de forme au moins partiellement correspondante à chaque pierre, forme au moins un crochet pour chacune desdites pierres ;
- ladite au moins une gorge forme deux rainures dans deux faces de la pierre ;
- la base unique comporte au moins une couche électriquement conductrice déposée sur les pierres ;
- la base unique comporte une deuxième couche électrodéposée à partir de ladite au moins une couche électriquement conductrice afin d'améliorer la solidité de la pièce de décoration ;
- ladite au moins une couche électriquement conductrice est utilisée comme couche de réflexion ;
- la base unique comporte de l'argent pur et une couche de protection recouvrant l'argent afin d'éviter son ternissement par oxydation.

L'invention se rapporte également à un article de joaillerie ou de bijouterie et une pièce d'horlogerie caractérisés en ce qu'ils comportent, rapportée, une pièce de décoration conforme à l'une des variantes précédentes.

Enfin, l'invention se rapporte à un procédé de fabrication d'une pièce de décoration comportant les étapes suivantes :
a) se munir de plusieurs pierres ;
b) solidariser chaque pierre contre un support, les feuilletis des pierres étant montés bord à bord les uns par rapport aux autres afin de former un pavé de pierres ;
c) déposer une première couche électriquement conductrice sur au moins une partie desdites pierres ;
d) électrodéposer une deuxième couche à partir de la première couche électriquement conductrice afin de former une base unique ;
e) retirer la pièce de décoration ainsi formée par désolidarisation de chacune desdites pierres par rapport au support.

Conformément à d'autres caractéristiques avantageuses de l'invention :
- le procédé comporte, entre l'étape a) et l'étape b), l'étape f) : graver au moins une gorge dans des culasses desdites pierres afin que la base unique électrodéposée lors de l'étape d) remplisse chacune desdites au moins une gorge en formant un crochet de fixation et, lors l'étape c), le dépôt de la première couche est effectuée sur au moins une partie des culasses des pierres ;
- le procédé comporte, entre l'étape a) et l'étape b), l'étape f) : graver au moins une gorge dans des couronnes desdites pierres afin que la base unique électrodéposée lors de l'étape d) remplisse chacune desdites au moins une gorge en formant un crochet de fixation et, lors l'étape c), le dépôt de la première couche est effectuée sur au moins une partie des couronnes des pierres ;
- le support comporte des empreintes destinées à recevoir les pierres ;
- le procédé comporte, entre l'étape c) et l'étape d), l'étape g) : former un cadre autour dudit pavé afin de circonscrire le dépôt électrolytique de l'étape d) au-dessus desdits feuilletis des pierres ;
- l'étape c) est réalisée par projection d'un fluide comportant de la poudre d'argent.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation en perspective d'une étape de fixation de pierres selon un premier mode de réalisation de l'invention ;
- la figure 2 est une représentation en coupe de la fin de l'étape de fixation selon un premier mode de réalisation de l'invention ;
- la figure 3 est une représentation partielle agrandie de la figure 2 ;
- la figure 4 est une représentation de la figure 3 selon une alternative de l'invention ;
- la figure 5 est une représentation similaire à la figure 3 d'une première étape de dépôt selon un premier mode de réalisation de l'invention ;
- la figure 6 est une représentation en perspective d'une deuxième étape de dépôt selon un premier mode de réalisation de l'invention ;
- la figure 7 est une représentation en coupe de la fin de la deuxième étape de dépôt selon un premier mode de réalisation de l'invention ;
- la figure 8 est une représentation en coupe d'une pièce de décoration selon un premier mode de réalisation de l'invention ;
- la figure 9 est une représentation en coupe d'une pièce de décoration selon une variante d'un premier mode de réalisation de l'invention ;
- la figure 10 est une représentation vue de dessus d'une pièce de décoration selon l'invention ;
- la figure 11 est une représentation vue de dessus d'une pièce de décoration selon une variante de l'invention ;
- la figure 12 est une représentation vue de dessus d'une pièce de décoration selon une autre variante de l'invention ;
- la figure 13 est un schéma fonctionnel du procédé de fabrication selon l'invention ;
- les figures 14 à 16 sont des représentations d'étapes de fixation de pierres selon un deuxième mode de réalisation de l'invention ;
- la figure 17 est une représentation partielle agrandie de la figure 16 ;
- la figure 18 est une représentation similaire à la figure 17 d'une première étape de dépôt selon un deuxième mode de réalisation de l'invention ;
- la figure 19 est une représentation en coupe de la fin de la deuxième étape de dépôt selon un deuxième mode de réalisation de l'invention ;
- la figure 20 est une représentation en coupe d'une pièce de décoration selon un deuxième mode de réalisation de l'invention ;
- la figure 21 est une représentation en coupe d'une pièce de décoration selon une variante d'un deuxième mode de réalisation de l'invention.

### Description détaillée des modes de réalisation préférés

Comme illustré aux figures 8 à 12, 20 et 21, l'invention se rapporte à des pièces de décoration généralement annotées 1, 3 et 5 pouvant être rapportées, notamment, sur des articles de joaillerie ou de bijouterie et des pièces d'horlogerie (notamment au niveau du cadran et de l'habillage). Cependant, ces pièces de décoration 1, 3, 5 ne sauraient se limiter aux applications ci-dessus. A titre d'exemple, les pièces de décoration 1, 3, 5 pourraient également être rapportées sur d'autres objets comme, par exemple, des lunettes.

Plus particulièrement, l'invention se rapporte à un dispositif de fixation 7, 7', 47, 47' du type serti invisible permettant d'attacher plusieurs pierres 2 précieuses, semi-précieuses ou synthétiques par leur culasse 4 ou par leur couronne 18 de manière à ce que les feuilletis 6 des pierres 2 (également appelés rondistes) soient montés bord à bord afin que les tables 8 des pierres 2 soient sensiblement coplanaires.

Ainsi, quelles que soient la distribution et/ou la forme des pierres 2 utilisées comme illustré par exemple aux figures 10 à 12, le dispositif de fixation 7, 7', 47, 47' comporte une base unique 9, 9', 49, 49' attachant les pierres 2 les unes par rapport aux autres de manière très précise. Avantageusement selon l'invention et contrairement à ce qui est habituellement réalisé pour fabriquer un serti invisible, la matière de la base 9, 9', 49, 49' est apportée au fur et à mesure et non enlevée puis déformée au fur et à mesure.

On comprend immédiatement que la base unique 9, 9', 49, 49', qui est principalement électrodéposée, permette ainsi de parfaitement recouvrir les culasses 4 ou les couronnes 18 des pierres 2 avec un minimum de contraintes mécaniques transmis aux pierres.

Ainsi, avantageusement selon l'invention, la base 9, 9', 49, 49' est nativement de forme correspondante aux culasses 4 ou aux couronnes 18 des pierres 2 quelles que soient les dispersions de ces dernières. Cela est rendu possible par l'utilisation d'un procédé de fabrication 21 selon l'invention qui sera expliqué ci-après et qui comporte notamment une étape 29 d'électrodéposition.

Selon un premier mode de réalisation illustré aux figure 1 à 9, la base unique 9, 9' comporte au moins deux couches 11, 11' et 13, 13'. Dans les exemples des figures 5, 7, 8 et 9, les épaisseurs respectives des couches 11, 11' et 13, 13' ne sont pas à la même échelle pour une meilleure compréhension. En effet, la première couche 11, 11' est en réalité beaucoup plus faible que l'épaisseur représentée aux figures 5, 7, 8, 9 et très petite par rapport à l'épaisseur de la deuxième couche 13, 13'.

La première couche 11, 11 ' est destinée à adhérer sur les culasses 4 des pierres 2 mais également à fournir une couche électriquement conductrice capable de servir de surface de germination pour la deuxième couche 13, 13' qui sera électrodéposée. Si la première couche 11, 11' a un rôle prépondérant par rapport à l'esthétique finale de la pièce de décoration 1, 3, 5, la deuxième couche 13, 13' est, elle, principalement utilisée pour ses caractéristiques mécaniques, c'est-à-dire vise à améliorer la solidité de la pièce de décoration 1, 3, 5.

Ainsi, préférentiellement selon l'invention, la première couche 11, 11' comporte un matériau à fort pouvoir de réflexion afin d'être utilisée comme une couche de réflexion de la lumière ambiante. On comprend qu'une telle couche 11, 11' permet ainsi de ne pas trop réduire la brillance de la pièce de décoration 1, 3, 5.

A titre d'exemple, suivant les produits et/ou les matériaux sur laquelle la pièce de décoration 1, 3, 5 est rapportée, la première couche 11, 11' peut comporter de l'or et/ou de l'argent et/ou du platine et/ou du palladium et/ou de l'iridium et/ou du cuivre et/ou du titane et/ou de l'aluminium et/ou du nickel et/ou de l'étain et/ou du zinc. La deuxième couche 13, 13', qui est, comme expliqué ci-dessus, beaucoup plus épaisse que la première couche 11, 11', peut reprendre de cette dernière les mêmes matériaux ou leurs alliages.

Préférentiellement, lorsque la base unique 9, 9' sera choisie en argent, une couche de protection, comme par exemple du nitrure de silicium selon une épaisseur de quelques microns, sera utilisée en recouvrement afin d'éviter le ternissement dû à l'oxydation de l'argent.

Dans une première variante illustrée à la figure 8, le dispositif de fixation 7 comporte une base unique 9 dont les deux couches 11, 13 recouvrent la totalité des culasses 4 des pierres 2. Cette première variante autorise une brillance maximale et/ou une esthétique très homogène de la pièce de décoration 1, 3, 5.

Dans une deuxième variante illustrée à la figure 9, le dispositif de fixation 7' comporte une base unique 9' dont les deux couches 11', 13' ne recouvrent pas la totalité des culasses 4 des pierres 2. Comme illustré à la figure 9, la base unique 9' forme ainsi un maillage qui suit le feuilletis 6 des pierres 2. Cette deuxième variante permet d'améliorer la réflexion interne totale des pierres 2 utilisées pour la pièce de décoration 1, 3, 5. Elle permet aussi de ne pas avoir à ouvrir la base unique 9' par voie mécanique, par exemple, à l'aide d'un outil de sertisseur, et ainsi d'éviter de rayer les pierres 2.

Selon un deuxième mode de réalisation illustré aux figure 14 à 21, la base unique 49, 49' comporte ainsi au moins deux couches 51, 51' et 53, 53'. Comme pour le premier mode de réalisation, dans les exemples des figures 18 à 21, les épaisseurs respectives des couches 51, 51' et 53, 53' ne sont pas non plus à la même échelle.

La première couche 51, 51' est destinée à adhérer sur les couronnes 18 et, éventuellement, sur les tables 8 des pierres 2 mais également à fournir une couche électriquement conductrice capable de servir de surface de germination pour la deuxième couche 53, 53' qui sera électrodéposée. Si la première couche 51, 51' a un rôle prépondérant par rapport à l'esthétique finale de la pièce de décoration 1, 3, 5, la deuxième couche 53, 53' est, elle, principalement utilisée pour ses caractéristiques mécaniques, c'est-à-dire vise à améliorer la solidité de la pièce de décoration 1, 3, 5.

Ainsi, comme pour le premier mode de réalisation, de manière préférée, la première couche 51, 51' comporte un matériau à fort pouvoir de réflexion afin d'être utilisée comme une couche de réflexion de la lumière ambiante afin de ne pas trop réduire la brillance de la pièce de décoration 1, 3, 5. A titre d'exemple, suivant les produits et/ou les matériaux sur laquelle la pièce de décoration 1, 3, 5 est rapportée, les couches 51, 51' et 53, 53' peuvent comporter des matériaux du même type que respectivement ceux des couches 11, 11' et 13, 13'.

Préférentiellement, lorsque la base unique 49, 49' sera choisie en argent, une couche de protection, comme par exemple du nitrure de silicium selon une épaisseur de quelques microns, sera utilisée en recouvrement afin d'éviter le ternissement dû à l'oxydation de l'argent.

Dans une première variante illustrée à la figure 20, le dispositif de fixation 47 comporte une base unique 49 dont les deux couches 51, 53 recouvrent la totalité des couronnes 18 et des tables 8 des pierres 2. Cette première variante autorise une brillance maximale et/ou une esthétique très homogène de la pièce de décoration 1, 3, 5.

Dans une deuxième variante illustrée à la figure 21, le dispositif de fixation 47' comporte une base unique 49' dont les deux couches 51', 53' recouvrent la totalité des couronnes 18 mais pas les tables 8 des pierres 2. Comme illustré à la figure 21, la base unique 49' forme ainsi un maillage qui suit le feuilletis 6 des pierres 2. Cette deuxième variante permet d'améliorer la réflexion interne totale des pierres 2 utilisées pour la pièce de décoration 1, 3, 5. Elle permet aussi de ne pas avoir à ouvrir la base unique 49' par voie mécanique, par exemple, à l'aide d'un outil de sertisseur, et ainsi d'éviter de rayer les pierres 2. Bien entendu, la base 49' peut alternativement ne recouvrir qu'une partie des couronnes 18 ou encore la totalité des couronnes 18 et une partie des tables 8 des pierres 2 sans sortir du cadre de l'invention.

La pièce de décoration 1, 3, 5 ainsi formée selon l'un des modes de réalisation, même selon des formes plus ou moins complexes, comme, par exemple, une forme 3 en vague illustrée à la figure 11, une forme 5 sans symétrie particulière illustrée à la figure 12 ou une forme 1 totalement symétrique illustrée à la figure 10, peut, par conséquent, être facilement rapportée sur un produit final par l'intermédiaire de sa base unique 9, 9', 49, 49'.

Selon une alternative de l'invention visible aux figures 3, 5, 8, 9, 17, 18, 20 et 21, dans le but d'améliorer la force d'attache du dispositif de fixation 7, 7', 47, 47', chacune des pierres 2 comporte au moins une gorge 10, 50 respectivement au niveau des culasses 4 et au niveau des couronnes 18. Du fait que la base 9, 9', 49, 49' corresponde parfaitement à la forme de la culasse 4 ou de la couronne 18 des pierres 2, on comprend que la base 9, 9', 49, 49' forme alors des crochets qui maintiennent plus fermement chaque pierre 2 par sa culasse 4 ou sa couronne 18. Préférentiellement, chaque pierre 2 comporte deux gorges 10, 50 sur deux facettes opposées de sa culasse 4 ou de sa couronne 18. Cependant, chaque gorge 10, 50 peut, également, former une rainure périphérique sur chaque culasse 4 ou chaque couronne 18 afin de rendre maximale la force d'attache mécanique du dispositif de fixation 7, 7', 47, 47'.

Selon une autre alternative de l'invention, la base unique 9, 9', 49, 49' peut également directement former le corps du produit final ce qui évite d'avoir à rapporter la pièce de décoration 1, 3, 5 sur un autre corps.

Le procédé d'invention 21 va maintenant être expliqué en relation avec les figures 1 à 9 et 13 à 21. Dans une première étape 23, le procédé 21 consiste à se munir de pierres 2 dont les feuilletis 6 autorisent leur montage bord à bord afin, par exemple, d'obtenir les variantes de réalisation des figures 10, 11 et 12, c'est-à-dire un plan homogène de pierres 2.

Dans une deuxième étape 25, les pierres 2 sont solidarisées les unes après les autres sur un support 12, 52. Préférentiellement, le procédé 21 comportant une étape d'électrodéposition 29, le support 12, 52 comporte un matériau électriquement isolant comme du polypropylène ou tout autre matériau compatible avec le procédé 21.

Dans le cas du premier mode de réalisation, comme mieux visible à la figure 2, la face 15 du support 12 où sont rapportées les pierres 2 doit comporter une bonne planéité. Préférentiellement, chaque pierre 2 est solidarisée sur la face 15 du support 12 par collage de sa table 8 au moyen d'une colle du type cyanoacrylate. Bien entendu, d'autres types de solidarisation compatibles avec le reste des étapes du procédé 21 ou même d'autres types de colle sont envisageables.

Les figures 3 et 4 représentent un agrandissement focalisé sur les feuilletis 6 des pierres 2 selon deux alternatives de l'invention expliquées ci-dessus. On comprend ainsi immédiatement que la précision de taille des feuilletis 6 ou rondistes des pierres 2 a une très grande importance. En effet, selon l'invention les feuilletis 6 doivent être montés bord à bord afin de limiter la grandeur des interstices entre les pierres 2.

Ainsi, comme expliqué ci-dessus, dans le cas où on ne souhaite pas améliorer la force d'attache du dispositif de fixation 7, 7', les pierres 2 ne comportent pas de gorges 10 et sont amenées les unes contre les autres au niveau de leurs feuilletis 6 comme illustré aux figures 1 et 4. Dans ce cas, on comprend que seules les interactions chimiques entre les matériaux assurent la fixation des pierres.

Dans le cas où on souhaite améliorer la force d'attache du dispositif de fixation 7, 7', une étape intermédiaire 24 entre l'étape 23 et l'étape 25 de solidarisation est nécessaire. L'étape 24 représentée en traits discontinus à la figure 13 est destinée à graver au moins une gorge 10 dans au moins une partie des culasses 4 des pierres 2. Ainsi, lors de l'étape 25 de solidarisation, les pierres 2 sont amenées les unes contre les autres au niveau de leurs feuilletis 6 comme illustré aux figures 1 et 3. Dans l'exemple de réalisation de la figure 3, on peut voir que les gorges 10 de deux pierres 2 se font vis-à-vis.

Dans l'exemple illustré à la figure 1, on peut voir que le support 12 peut également comporter un gabarit 14 de forme dédiée pour aider à démarrer le plan de pierres 2. Ce gabarit 14 peut ainsi former une équerre comme à la figure 1 pour former une pièce de décoration 1 symétrique ou un corps courbe pour former une pièce de décoration 3 en vague. A la fin de l'étape 25, comme illustré à la figure 1, on obtient donc un pavé de pierres 2 solidarisées par leur table 8 sur la face 15 du support 12.

Le procédé 21 se poursuit avec une étape 27 destinée à former la première couche 11, 11' comme illustré à la figure 5. Comme expliqué ci-dessus, la première couche 11, 11' adhère aux culasses 4 des pierres 2 pour servir, d'un côté, de surface de germination pour la deuxième couche 13, 13' et, de l'autre côté, de couche de réflexion. Ainsi, suivant la variante choisie, la première couche 11, 11' peut recouvrir chaque culasse 4 partiellement ou totalement sur tout ou partie des culasses 4. Cela signifie que les modes de réalisation des figures 8 et 9 peuvent également être combinés pour adapter l'esthétique de la pièce de décoration 1, 3, 5.

En effet, avantageusement selon l'invention, seules les parties qui seront recouvertes de la première couche 11, 11' lors de l'étape 27, comporteront l'unique base 9, 9' au final. On comprend donc que la diversité d'apparence esthétique de la pièce de décoration 1, 3, 5 ne rend pas plus difficile le procédé de fabrication 21 contrairement aux procédés manuels existants.

L'étape 27 peut être réalisée selon plusieurs procédés différents. Cependant, la projection d'un vernis conducteur, comme par exemple un fluide comportant de la poudre d'argent (grains entre 1 et 10 microns), est préférée. En effet, si la précision des feuilletis 6 n'est pas parfaitement maîtrisée, il peut être préférable de déposer un vernis comportant un meilleur pouvoir couvrant des feuilletis 6 afin de garantir une croissance homogène lors de l'étape suivante 29. De plus, la méthode de dépôt par projection donne un très bon effet esthétique à chaque pierre 2 après l'étape 29 de galvanoplastie.

Un dépôt physique en phase vapeur ou un dépôt par métallisation chimique en complément ou en remplacement du dépôt ci-dessus sont également possibles. Dans le cas du dépôt physique en phase vapeur, une couche d'accrochage, intercalée entre la surface de pierre et la première couche 11, 11' de quelques nanomètres, par exemple en chrome, en zirconium ou en titane, peut être utilisée afin d'améliorer l'adhérence tout en restant sensiblement invisible.

A la fin de l'étape 27, on comprend donc que la couche 11, 11' empêche, notamment au niveau des feuilletis 6, tout passage entre les culasses 4 et les couronnes 18 afin de protéger les couronnes 18 et, incidemment, les tables 8, de tout dépôt lors de la phase 29 d'électrodéposition.

Suivant une autre alternative expliquée ci-dessus, l'étape 27 peut être suivie de l'étape 28 en traits discontinus puis de l'étape 29 ou directement de l'étape 29. Ainsi, si la pièce de décoration n'est pas destinée à être rapportée sur un autre élément, le procédé 21 peut directement passer à l'étape 29 afin de former une base unique 9, 9' qui formera le corps brut de l'élément final en connectant électriquement la couche 11, 11'.

Cependant, de manière préférée, un cadre 16 est rapporté lors de l'étape 28 afin de circonscrire le dépôt électrolytique de l'étape 29 au-dessus des feuilletis 6 des pierres 2. Bien entendu, le cadre 16 peut également être utilisé afin de réaliser une base unique 9, 9' qui formera une ébauche de l'élément final. Si le cadre 16 est utilisé, c'est-à-dire si l'étape 28 est réalisée, le cadre 16 comportera préférentiellement une piste 17 électriquement conductrice permettant de connecter la première couche 11, 11'. De plus, les parois du cadre 16 entourant les pierres 2 sont, de manière préférée, électriquement conductrices.

Le procédé 21 se poursuit par l'étape 29 consistant à électrodéposer la deuxième couche 13, 13' à partir de la première couche 11, 11' afin de finir la réalisation de la base unique 9, 9' comme illustré à la figure 7. Enfin, dans une dernière étape 31 du procédé 21, la pièce de décoration 1, 3, 5 ainsi formée est désolidarisée du support 12 et, s'il est utilisé, du cadre 16.

Bien entendu, entre les étapes 29 et 31 ou, éventuellement, après l'étape 31, une étape d'usinage et/ou de polissage 30 peut être effectuée afin de modifier la forme de la base unique 9, 9', soit pour former l'élément final, soit pour adapter la forme afin d'être rapportée à l'élément final.

Dans le cas du deuxième mode de réalisation, comme mieux visible aux figures 14 à 16, le support 52 où sont rapportées les pierres 2 est sensiblement différent que celui du premier mode de réalisation. En effet, dans le deuxième mode de réalisation, les pierres 2 ne sont pas rapportées par leurs tables 8 sensiblement planes mais par leurs culasses 4 sensiblement pyramidales.

Ainsi, avantageusement selon l'invention, le support 52 selon le deuxième mode de réalisation, comporte une plaque 59, comme visible à la figure 14, formée en matériau facilement déformable comme, par exemple, un alliage SnBi. La plaque 59 est destinée à être poinçonnée d'empreintes 60 de forme et de distribution sensiblement identiques aux culasses 4 des pierres 2 comme visible à la figure 15. Cette plaque 59 poinçonnée selon le deuxième mode de réalisation permet de travailler selon des précisions similaires au premier mode de réalisation.

Préférentiellement, chaque pierre 2 est solidarisée dans une empreinte 60 sur la face 55 du support 52 par collage de sa culasse 4 au moyen d'une colle similaire au premier mode de réalisation. La figure 17 représente un agrandissement focalisé sur les feuilletis 6 des pierres 2. On comprend, comme pour le premier mode de réalisation, que la précision de taille des feuilletis 6 ou rondistes des pierres 2 a également une très grande importance. En effet, les feuilletis 6 doivent être montés bord à bord afin de limiter la grandeur des interstices entre les pierres 2.

L'exemple illustré à la figure 17 est celui dans lequel on souhaite améliorer la force d'attache du dispositif de fixation 47, 47', c'est-à-dire dans lequel les pierres 2 comportent au moins une gorge 50 au niveau de leur couronne 18. Cependant, comme pour la figure 4 du premier mode de réalisation, ces gorges 50 peuvent ne pas être présentes.

Ainsi, dans le cas de la figure 17, une étape intermédiaire 24 représentée en traits discontinus à la figure 13 est destinée à graver au moins une gorge 50 dans au moins une partie des couronnes 18 des pierres 2. Ainsi, lors de l'étape 25 de solidarisation, les pierres 2 sont amenées les unes contre les autres au niveau de leurs feuilletis 6 comme illustré aux figures 16 et 17. Dans l'exemple de réalisation de la figure 17, on peut voir que les gorges 50 de deux pierres 2 se font vis-à-vis.

Par rapport au premier mode de réalisation, il n'est plus nécessaire d'utiliser un gabarit. En effet, les empreintes 60 permettent de distribuer les pierres 2 les unes par rapport aux autres. Dans le deuxième mode de réalisation, il est cependant nécessaire à la fin de l'étape 25 d'appliquer une légère contrainte sur les tables 8 des pierres 2 afin de parfaire leur planéité et diminuer le plus possibles les interstices entre les feuilletis 6 des pierres 2. A la fin de l'étape 25, on obtient donc un pavé de pierres 2 solidarisées par leur culasse 4 sur la face 55 du support 52.

Le procédé 21 se poursuit avec une étape 27 destinée à former la première couche 51, 51' comme illustré à la figure 18. Comme expliqué ci-dessus, la première couche 51, 51' adhère aux couronnes 18 et, éventuellement aux tables 8, des pierres 2 pour servir, d'un côté, de surface de germination pour la deuxième couche 53, 53' et, de l'autre côté, de couche de réflexion. Ainsi, suivant la variante choisie, la première couche 51, 51' peut recouvrir chaque couronne 18 partiellement ou totalement sur tout ou partie des couronnes 18 et, éventuellement, chaque table 8 partiellement ou totalement sur tout ou partie des tables 8. Cela signifie que les modes de réalisation des figures 20 et 21 peuvent également être combinés pour adapter l'esthétique de la pièce de décoration 1, 3, 5.

En effet, avantageusement selon l'invention, seules les parties qui seront recouvertes de la première couche 51, 51' lors de l'étape 27, comporteront l'unique base 49, 49' au final. On comprend donc que la diversité d'apparence esthétique de la pièce de décoration 1, 3, 5 ne rend pas plus difficile le procédé de fabrication 21 contrairement aux procédés manuels existants. Comme pour le premier mode de réalisation, l'étape 27 est préférablement réalisée par projection d'un vernis électriquement conducteur, comme par exemple un fluide comportant de la poudre d'argent (grains entre 1 et 10 microns). Toutefois, d'autres types de dépôt en complément ou en remplacement du dépôt ci-dessus sont également possibles.

A la fin de l'étape 27, on comprend donc que la couche 51, 51' empêche, notamment au niveau des feuilletis 6, tout passage entre les culasses 4 et les couronnes 18 afin de protéger les culasses 4 de tout dépôt lors de la phase 29 d'électrodéposition.

Suivant une autre alternative expliquée ci-dessus, l'étape 27 peut être suivie de l'étape 28 en traits discontinus puis de l'étape 29 ou directement de l'étape 29. Ainsi, si la pièce de décoration n'est pas destinée à être rapportée sur un autre élément, le procédé 21 peut directement passer à l'étape 29 afin de former une base unique 49, 49' qui formera le corps brut de l'élément final en connectant électriquement la couche 51, 51'.

Cependant, de manière préférée, un cadre 56 est rapporté lors de l'étape 28 afin de circonscrire le dépôt électrolytique de l'étape 29 au-dessus des feuilletis 6 des pierres 2. Bien entendu, le cadre 56 peut également être utilisé afin de réaliser une base unique 49, 49' qui formera une ébauche de l'élément final. Si le cadre 56 est utilisé, il aura les mêmes spécificités que le cadre 16 du premier mode de réalisation.

Par rapport au premier mode de réalisation, le deuxième mode de réalisation utilisant une plaque 59, de manière préférée, le matériau sera adapté pour être facilement fondu, c'est-à-dire possédant un point de fusion bas, comme par exemple pour l'alliage SnBi autour de 80°C, en plus d'être mou. En effet, l'étape 31 est ainsi facilitée en fondant la plaque 59 ce qui libère les culasses 4 des pierres 2 du support 52 sans modifier la nature de la base 49, 49'.

Le procédé 21 se poursuit par l'étape 29 consistant à électrodéposer la deuxième couche 53, 53' à partir de la première couche 51, 51' afin de finir la réalisation de la base unique 49, 49' comme illustré à la figure 19. Enfin, dans une dernière étape 31 du procédé 21, la pièce de décoration 1, 3, 5 ainsi formée est désolidarisée du support 52 et, s'il est utilisé, du cadre 56.

Bien entendu, entre les étapes 29 et 31 ou, éventuellement, après l'étape 31, une étape d'usinage et/ou de polissage 30 peut être effectuée afin de modifier la forme de la base unique 49, 49', soit pour former l'élément final, soit pour adapter la forme afin d'être rapportée à l'élément final.

A la lecture des explications ci-dessus des deux modes de réalisation, on comprend que le procédé 21 autorise une grande diversité de pièces de décoration comme, par exemple, celles des figures 10 à 12 présentant des géométries en pavé avec des formes de pierres diverses sans que sa mise en oeuvre soit plus difficile ce qui autorise son application à toute sorte de pierres précieuses, semi-précieuses ou synthétiques à moindre coût.

De plus, les culasses 4 ou les couronnes 18 peuvent être toutes ou partiellement ajourées ou non sans que des étapes de retouches soient rendues nécessaires. Il est également remarquable, selon l'invention, que les pierres 2 puissent être plus ou moins hautes et/ou de formes différentes et/ou distribuées plus ou moins symétriquement et que les hauteurs, les angles et les profondeurs des gorges 10, 50 soient plus ou moins grandes, sans que la complexité du procédé 21 soit augmentée. Enfin, selon l'invention, les conditions de fabrication sont améliorées en travaillant directement par la culasse 4 ou la couronne 18 des pierres 2 alors que les méthodes actuelles ne le permettent pas et obligent à continuellement retourner l'ouvrage pour vérifier le bon montage dans les pierres 2.

Cette particularité est d'autant plus avantageuse lors d'opérations en après-vente nécessitant le remplacement d'une seule pierre ou d'une partie des pierres. Ainsi, par les méthodes mécaniques actuelles de serti invisible, retirer une pierre est très difficile et induit un grand risque de rayure, de fissuration ou d'égrisure des pierres proches de celle à remplacer. Au contraire, avantageusement selon l'invention, il est possible d'épargner les pierres adjacentes, retirer, par exemple chimiquement, le métal de la pierre à retirer puis recoller une nouvelle pierre à la place de l'ancienne et reformer l'intégralité de la base unique en réduisant considérablement le risque de rayure, fissuration ou d'égrisure des autres pierres du pavé.

La seule restriction du procédé 21 concerne le respect des hauteurs de feuilletis 6 ou rondistes afin d'éviter la formation d'interstices entre les pierres 2 lors de l'étape 25.

Enfin, un autre avantage du procédé de fabrication 21 selon l'invention concerne le gain de temps et, incidemment, de coût. En effet, non seulement le procédé de fabrication 21 est beaucoup moins long par rapport à une réalisation manuelle mais, en plus, les étapes 27 et/ou 29 de plusieurs pièces de décoration 1, 3, 5 peuvent être réalisées en même temps à partir de plusieurs supports 12, 52 ou à partir d'un unique support 12,52.

Bien entendu, la présente invention ne se limite pas à l'exemple illustré mais est susceptible de diverses variantes et modifications qui apparaîtront à l'homme de l'art. En particulier, d'autres variantes de réalisation que celles présentes aux figures 10 à 12 sont possibles.

De plus, il est parfaitement envisageable que la face 15, 55 du support 12, 52 ne soit pas plane afin de permettre la réalisation d'une pièce de décoration 1, 3, 5 dont les tables 8 des pierres 2 ne soient pas coplanaires.

Enfin, il peut parfaitement être envisagé que le gabarit 14 du premier mode de réalisation soit remplacé par l'utilisation d'un poinçonnage du type du deuxième mode de réalisation de forme et de distribution sensiblement identiques aux ensembles couronnes 18 - tables 8. De plus, pour faciliter l'élimination de la plaque 59 lors de l'étape 31, le support 52 peut être creux pour laisser accessible au moins une partie de l'arrière de la plaque 59.

Quel que soit le mode de réalisation, à titre alternatif, la plaque 59 comportant les empreintes 60 peut également être réalisée à partir d'une résine moulée sur les culasses 4 des pierres 2 qui seront effectivement utilisées. Ainsi, les pierres 2 au lieu d'être assemblée une à une dans une empreinte 60 de la plaque 59 puis enfoncées sous une légère contrainte, seraient directement surmoulées par la résine, laquelle serait montée sur le support 12, 52.

## Revendications

1. Pièce de décoration (1, 3, 5) comportant plusieurs pierres (2) et un dispositif de fixation (7, 7', 47, 47') des pierres (2) l'une par rapport à l'autre dans laquelle le dispositif de fixation (7, 7', 47, 47') comporte une base unique (9, 9', 49, 49') électrodéposée de forme correspondante à une partie desdites pierres permettant d'attacher sans contrainte toutes les pierres (2) les unes par rapport aux autres, en ce que la base unique (9, 9', 49, 49') comporte au moins une couche électriquement conductrice (11, 11', 51, 51') déposée sur les pierres (2) et en ce que les feuilletis (6) de pierres (2) sont montés bord à bord les uns par rapport aux autres afin que ladite base unique soit masquée.

2. Pièce (1, 3, 5) selon la revendication précédente, **caractérisée en ce que** le dispositif de fixation (7, 7') attache les pierres les unes par rapport aux autres par leur culasse (4).

3. Pièce (1, 3, 5) selon la revendication précédente, **caractérisée en ce que** la base unique (9) recouvre la totalité des culasses (4) desdites pierres.

4. Pièce (1, 3, 5) selon la revendication 2, **caractérisée en ce que** la base unique (9') laisse non recouverte une partie des culasses (4) desdites pierres.

5. Pièce (1, 3, 5) selon la revendication 1, **caractérisée en ce que** le dispositif de fixation (47, 47') attache les pierres les unes par rapport aux autres par leur couronne (18).

6. Pièce (1, 3, 5) selon la revendication précédente, **caractérisée en ce que** la base unique (49) recouvre la totalité des tables (8) desdites pierres.

7. Pièce (1, 3, 5) selon la revendication 5, **caractérisée en ce que** la base unique (49') laisse non recouverte une partie des tables (8) desdites pierres.

8. Pièce (1, 3, 5) selon l'une des revendications précédentes, **caractérisée en ce que** le dispositif de fixation (7, 7', 47, 47') comporte au moins une gorge (10, 50) réalisée dans au moins une des pierres (2) afin que la base unique (9, 9', 49, 49'), de forme au moins partiellement correspondante, forme au moins un crochet pour chacune desdites au moins une des pierres (2).

9. Pièce (1, 3, 5) selon la revendication précédente **caractérisée en ce que** ladite au moins une gorge (10, 50) forme deux rainures dans deux faces de chaque pierre (2).

10. Pièce (1, 3, 5) selon l'une des revendications précédentes, **caractérisée en ce que** la base unique (9, 9', 49, 49') comporte une deuxième couche (13, 13', 53, 53') électrodéposée à partir de ladite au moins une couche électriquement conductrice afin d'améliorer la solidité de la pièce de décoration (1, 3, 5).

11. Pièce (1, 3, 5) selon l'une des revendications précédentes, **caractérisée en ce que** ladite au moins une couche électriquement conductrice (11, 11', 51, 51') est utilisée comme couche de réflexion.

12. Pièce (1, 3, 5) selon l'une des revendications précédentes, **caractérisée en ce que** la base unique (9, 9', 49, 49') comporte de l'argent pur et une couche de protection recouvrant l'argent afin d'éviter son ternissement par oxydation.

13. Pièce d'horlogerie **caractérisée en ce qu'**elle comporte au moins une pièce de décoration (1, 3, 5) conforme à l'une des revendications précédentes.

14. Article de joaillerie ou de bijouterie **caractérisé en ce qu'**il comporte au moins une pièce de décoration (1, 3, 5) conforme à l'une des revendications 1 à 12.

15. Procédé de fabrication (21) d'une pièce de décoration (1, 3, 5) comportant les étapes suivantes :
a) se munir (23) de plusieurs pierres (2) ;
b) solidariser (25) chaque pierre (2) contre un support (12, 52), les feuilletis (6) des pierres (2) étant montés bord à bord les uns par rapport aux autres afin de former un pavé de pierres (2) ;
c) déposer (27) une première couche (11, 11', 51, 51') électriquement conductrice sur au moins une partie desdites pierres ;
d) électrodéposer (29) une deuxième, couche (13, 13', 53, 53') à partir de la première couche électriquement conductrice afin de former une base unique (9, 9', 49, 49') ;
e) retirer (31) la pièce de décoration (1, 3, 5) ainsi formée par désolidarisation de chacune desdites pierres par rapport au support (12, 52).

16. Procédé (21) selon la revendication précédente, **caractérisé en ce qu'**il comporte, entre l'étape a) et l'étape b), l'étape suivante :
f) graver (24) au moins une gorge (10) dans des culasses (4) desdites pierres afin que la base unique (9, 9') électrodéposée lors de l'étape d) remplisse chacune desdites au moins une gorge (10) en formant un crochet de fixation ;
et **en ce que**, lors l'étape c), le dépôt de la première couche (11, 11') est effectuée sur au moins une partie des culasses (4) des pierres (2).

17. Procédé (21) selon la revendication 15, **caractérisé en ce qu'**il comporte, entre l'étape a) et l'étape b), l'étape suivante :
f) graver (24) au moins une gorge (50) dans des couronnes (18) desdites pierres afin que la base unique (49, 49') électrodéposée lors de l'étape d) remplisse chacune desdites au moins une gorge (50) en formant un crochet de fixation ;
et **en ce que**, lors l'étape c), le dépôt de la première couche (51, 51') est effectuée sur au moins une partie des couronnes (18) des pierres (2).

18. Procédé (21) selon l'une des revendications 15 à 17, **caractérisé en ce que** le support (12, 52) comporte des empreintes (60) destinées à recevoir les pierres (2).

19. Procédé (21) selon l'une des revendications 15 à 18, **caractérisé en ce qu'**il comporte, entre l'étape c) et l'étape d), l'étape suivante :
g) former (28) un cadre (16, 56) autour dudit pavé afin de circonscrire l'électrodéposition de l'étape d) au-dessus desdits feuilletis des pierres (2).

20. Procédé (21) selon l'une des revendications 15 à 19, **caractérisé en ce que** l'étape c) est réalisée par projection d'un fluide comportant de la poudre d'argent.

## Patentansprüche

1. Verzierungsteil (1, 3, 5), das mehrere Steine (2) und eine Befestigungsvorrichtung (7, 7', 47, 47') der Steine (2) relativ zueinander umfasst, wobei die Befestigungsvorrichtung (7, 7', 47, 47') eine einzige galvanisch aufgebrachte Basis (9, 9', 49, 49') mit einer einem Teil der Steine entsprechenden Form umfasst, die ermöglicht, sämtliche Steine (2) relativ zueinander ohne Beanspruchung zu befestigen, wobei die einzige Basis (9, 9', 49, 49') wenigstens eine elektrisch leitende Schicht (11, 11', 51, 51') umfasst, die auf den Steinen (2) abgelagert ist, und wobei die Grenzflächen (6) der Steine (2) Rand an Rand relativ zueinander montiert sind, damit die einzige Basis abgedeckt ist.

2. Teil (1, 3, 5) nach dem vorhergehenden Anspruch, **dadurch gekennzeichnet, dass** die Befestigungsvorrichtung (7, 7) die Steine relativ zueinander an ihrer Rückseite (4) befestigt.

3. Teil (1, 3, 5) nach dem vorhergehenden Anspruch, **dadurch gekennzeichnet, dass** die einzige Basis (9) alle Rückseiten (4) der Steine abdeckt.

4. Teil (1, 3, 5) nach Anspruch 2, **dadurch gekennzeichnet, dass** die einzige Basis (9') einen Teil der Rückseiten (4) der Steine unabgedeckt lässt.

5. Teil (1, 3, 5) nach Anspruch 1, **dadurch gekennzeichnet, dass** die Befestigungsvorrichtung (47, 47') die Steine relativ zueinander an ihrer Krone (18) befestigt.

6. Teil (1, 3, 5) nach dem vorhergehenden Anspruch, **dadurch gekennzeichnet, dass** die einzige Basis (49) alle Vorderseiten (8) der Steine abdeckt.

7. Teil (1, 3, 5) nach Anspruch 5, **dadurch gekennzeichnet, dass** die einzige Basis (49') einen Teil der Vorderseiten (8) der Steine unabgedeckt lässt.

8. Teil (1, 3, 5) nach einem der vorhergehenden Ansprüche, **dadurch gekennzeichnet, dass** die Befestigungsvorrichtung (7, 7', 47, 47') wenigstens eine Kehle (10, 50) aufweist, die in wenigstens einem der Steine (2) verwirklicht ist, damit die einzige Basis (9, 9', 49, 49') mit wenigstens teilweise entsprechender Form wenigstens einen Haken für jeden des wenigstens einen der Steine (2) bildet.

9. Teil (1, 3, 5) nach dem vorhergehenden Anspruch, **dadurch gekennzeichnet, dass** die wenigstens eine Kehle (10, 50) zwei Rillen in zwei Flächen jedes Steins (2) bildet.

10. Teil (1, 3, 5) nach einem der vorhergehenden Ansprüche, **dadurch gekennzeichnet, dass** die einzige Basis (9, 9', 49, 49') eine zweite galvanisch abgelagerte Schicht (13, 13', 53, 53') auf der wenigstens einen elektrisch leitenden Schicht aufweist, um die Festigkeit des Verzierungsteils (1, 3, 5) zu verbessern.

11. Teil (1, 3, 5) nach einem der vorhergehenden Ansprüche, **dadurch gekennzeichnet, dass** die wenigstens eine elektrisch leitende Schicht (11, 11', 51, 51') als Reflexionsschicht verwendet wird.

12. Teil (1, 3, 5) nach einem der vorhergehenden Ansprüche, **dadurch gekennzeichnet, dass** die einzige Basis (9, 9', 49, 49') reines Silber und eine Schutzschicht, die das Silber abdeckt, um sein Anlaufen durch Oxidation zu vermeiden, umfasst.

13. Zeitmessgerät, **dadurch gekennzeichnet, dass** es wenigstens ein Verzierungsteil (1, 3, 5) nach einem der vorhergehenden Ansprüche umfasst.

14. Juwelier- oder Schmuckartikel, **dadurch gekennzeichnet, dass** er wenigstens ein Verzierungsteil (1, 3, 5) nach einem der Ansprüche 1 bis 12 umfasst.

15. Verfahren (21) zum Herstellen eines Verzierungsteils (1, 3, 5), das die folgenden Schritte umfasst:
a) Vorsehen (23) mehrerer Steine (2);
b) Befestigen (25) jedes Steins (2) an einem Träger (12, 52), wobei die Grenzflächen (6) der Steine (2) Rand an Rand relativ zueinander montiert sind, um ein Pflaster aus Steinen (2) zu bilden;
c) Ablagern (27) einer ersten elektrisch leitenden Schicht (11, 11', 51, 51') wenigstens auf einem Teil der Steine;
d) galvanisches Ablagern (29) einer zweiten Schicht (13, 13', 53, 53') auf der ersten elektrisch leitenden Schicht, um eine einzige Basis (9, 9', 49, 49') zu bilden;
e) Entnehmen (31) des somit gebildeten Verzierungsteils (1, 3, 5) durch Lösen der Befestigung jedes der Steine in Bezug auf den Träger (12, 52).

16. Verfahren (21) nach dem vorhergehenden Anspruch, **dadurch gekennzeichnet, dass** es zwischen dem Schritt a) und dem Schritt b) den folgenden Schritt umfasst:
f) Ritzen (24) wenigstens einer Kehle (10) in den Rückseiten (4) der Steine, damit die einzige galvanisch abgelagerte Basis (9, 9') des Schrittes d) jede der wenigstens einen Kehle (10) füllt, indem sie einen Befestigungshaken bildet;
und dass im Schritt c) das Ablagern der ersten Schicht (11, 11') wenigstens auf einem Teil der Rückseiten (4) der Steine (2) erfolgt.

17. Verfahren (21) nach Anspruch 15, **dadurch gekennzeichnet, dass** es zwischen dem Schritt a) und dem Schritt b) den folgenden Schritt umfasst:
f) Ritzen (24) wenigstens einer Kehle (50) in den Kronen (18) der Steine, damit die einzige während des Schrittes d) galvanisch abgelagerte Basis (49, 49') jede der wenigstens einen Kehle (50) füllt, indem sie einen Befestigungshaken bildet;
und dass im Schritt c) das Ablagern der ersten Schicht (51, 51') wenigstens auf einem Teil der Kronen (18) der Steine (2) erfolgt.

18. Verfahren (21) nach einem der Ansprüche 15 bis 17, **dadurch gekennzeichnet, dass** der Träger (12, 52) Vertiefungen (60) aufweist, die dazu bestimmt sind, die Steine (2) aufzunehmen.

19. Verfahren (21) nach einem der Ansprüche 15 bis 18, **dadurch gekennzeichnet, dass** es zwischen dem Schritt c) und dem Schritt d) den folgenden Schritt umfasst:
g) Bilden (28) eines Rahmens (16, 56) um das Pflaster, um die galvanische Ablagerung des Schrittes d) über den Grenzflächen der Steine (2) zu umgeben.

20. Verfahren (21) nach einem der Ansprüche 15 bis 19, **dadurch gekennzeichnet, dass** der Schritt c) durch Ausschleudern eines Fluids, das Silberpulver enthält, verwirklicht wird.

## Claims

1. Decorative part (1, 3, 5) including several stones (2) and a device (7, 7', 47, 47') for securing the stones (2) in relation to each other, in which the securing device (7, 7', 47, 47') includes a single electrodeposited base (9, 9', 49, 49') whose shape matches one part of said stones, allowing all the stones (2) to be attached in relation to each other without any stress, in that the single base (9, 9', 49, 49') has at least one electrically conductive layer (11, 11', 51, 51') deposited on the stones (2), and in that the girdles (6) of the stones (2) are mounted edge-to-edge in relation to each other so that said single base is concealed.

2. Part (1, 3, 5) according to the preceding claim, **characterized in that** the securing device (7, 7') attaches the stones one by one in relation to each other via the pavilion thereof (4).

3. Part (1, 3, 5) according to the preceding claim, **characterized in that** the single base (9) covers all of the pavilions (4) of said stones.

4. Part (1, 3, 5) according to claim 2, **characterized in that** the single base (9') leaves one part of the pavilions (4) of said stones uncovered.

5. Part (1, 3, 5) according to claim 1, **characterized in that** the securing device (47, 47') attaches the stones in relation to each other via the crown thereof (18).

6. Part (1, 3, 5) according to the preceding claim, **characterized in that** the single base (49) covers all of the tables (8) of said stones

7. Part (1, 3, 5) according to claim 5, **characterized in that** the single base (49') leaves one part of the tables (8) of said stones uncovered.

8. Part (1, 3, 5) according to any of the preceding claims, **characterized in that** the securing device (7, 7', 47, 47') includes at least one groove (10, 50) made in at least one of the stones (2) so that the single base (9, 9', 49, 49'), of at least partially matching shape, forms at least one hook for each of said at least one of the stones (2).

9. Part (1, 3, 5) according to the preceding claim, **characterized in that** said at least one groove (10, 50) forms two slots in two surfaces of each stone (2).

10. Part (1, 3, 5) according to any of the preceding claims, **characterized in that** the single base (9, 9', 49, 49') includes a second layer (13, 13', 53, 53') electrodeposited from said at least one electrically conductive layer so as to improve the solidity of the decorative part (1, 3, 5).

11. Part (1, 3, 5) according to any of the preceding claims, **characterized in that** said at least one electrically conductive layer (11, 11', 51, 51') is used as a reflective layer.

12. Part (1, 3, 5) according to any of the preceding claims, **characterized in that** the single base (9, 9', 49, 49') includes pure silver and a protective layer covering the silver to prevent the tarnishing thereof by oxidation.

13. Timepiece **characterized in that** it includes at least one decorative part (1, 3, 5) according to any of the preceding claims.

14. Piece of jewellery, **characterized in that** it includes at least one decorative part (1, 3, 5) according to any of claims 1 to 12.

15. Method (21) of manufacturing a decorative part (1, 3, 5) including the following steps:
a) taking (23) several stones (2);
b) securing (25) each stone (2) against a support (12, 52), the girdles (6) of the stones (2) being mounted edge-to-edge in relation to each other so as to form a pavé stone (2) setting;
c) depositing (27) a first electrically conductive layer (11, 11', 51, 51') on at least one part of said stones (2);
d) electrodepositing (29) a second layer (13, 13', 53, 53') from the first electrically conductive layer so as to form a single base (9, 9', 49, 49');
e) removing (31) the decorative part (1, 3, 5) thereby formed by detaching each of said stones from the support (12, 52).

16. Method (21) according to the preceding claim, **characterized in that**, between step a) and step b), it includes the following step:
f) etching (24) at least one groove (10) in pavilions (4) of said stones so that the single base (9, 9') electrodeposited in step d) fills each of said at least one groove (10), thus forming a securing hook;
and **in that**, in step c), the first layer (11, 11') is deposited over at least one part of the pavilions (4) of the stones (2).

17. Method (21) according to claim 15, **characterized in that**, between step a) and step b), it includes the following step:
f) etching (24) at least one groove (50) in crowns (18) of said stones so that the single base (49, 49') electrodeposited in step d) fills each of said at least one groove (50), thus forming a securing hook;
and **in that**, in step c), the first layer (51, 51') is deposited over at least one part of the crowns (18) of the stones (2).

18. Method (21) according to any of claims 15 to 17, **characterized in that** the support (12, 52) includes cavities (60) for receiving the stones (2).

19. Method (21) according to any of claims 15 to 18, **characterized in that** between step c) and step d), it includes the following step:
g) forming (28) a frame (16, 56) around said pavé setting in order to delimit the electrodeposition of step d) above said girdles of the stones (2).

20. Method (21) according to any of claims 15 to 19, **characterized in that** step c) is performed by spraying a fluid including silver powder.
